# FASCICULE DE BREVET EUROPEEN

(11) **EP 3 848 659 B1**
(45) Date de publication et mention de la délivrance du brevet: **09.03.2022**
(21) Numéro de dépôt: 21150572.2
(22) Date de dépôt: 07.01.2021
(51) Int. Cl.: F28D 7/00

(54) **ECHANGEUR THERMIQUE PARTITIONNÉ, UNITÉ DE VALORISATION D'ÉNERGIE THERMIQUE ET DISPOSITIF DE STÉRILISATION ASSOCIÉ**
UNTERTEILTER WÄRMETAUSCHER, RÜCKGEWINNUNGSEINHEIT DER WÄRMEENERGIE UND ENTSPRECHENDE STERILISATIONSVORRICHTUNG
PARTITIONED HEAT EXCHANGER, THERMAL ENERGY RECOVERY UNIT AND ASSOCIATED STERILISATION DEVICE

(30) Priorité: 10.01.2020 FR 2000194
(43) Date de publication de la demande: 14.07.2021
(73) Titulaire: Commissariat à l'Energie Atomique et aux Energies Alternatives, 75015 Paris (FR)
(72) Inventeur: VESIN, Sébastien, 38054 GRENOBLE Cedex 09 (FR); POUVREAU, Jérôme, 38054 GRENOBLE Cedex 09 (FR)
(74) Mandataire: Decobert, Jean-Pascal

(56) Documents cités:
- EP-A1- 0 359 735
- EP-A1- 3 524 919
- WO-A1-99/01697
- DE-A1- 4 303 613
- US-A1- 2011 061 388

## Description

La présente invention concerne le domaine de la récupération d'énergie et de l'optimisation de l'utilisation de l'énergie thermique. Elle trouve pour application particulièrement avantageuse le domaine des stérilisateurs utilisant de la chaleur de manière discontinue pour la mise en oeuvre d'un cycle de stérilisation.

### ÉTAT DE LA TECHNIQUE

L'optimisation écologique des appareils et process industriels est une démarche dans laquelle les industriels s'engagent de plus en plus. L'optimisation écologique, en plus d'avoir un effet positif sur l'environnement, contribue à l'image de l'entreprise. L'optimisation écologique passe couramment par une optimisation énergétique permettant une réduction des coûts.

Parmi les process industriels pouvant être optimisés, les dispositifs et procédés de stérilisation sont des grands consommateurs d'énergie et d'eau dont une majeure partie n'est pas recyclée.

On connait le document US 9,566,356 B2 décrivant un dispositif de stérilisation à récupération d'énergie.

Le dispositif de ce document comprend une chambre de stérilisation dans laquelle les produits à stériliser sont déposés. La chambre de stérilisation est reliée à un circuit de fluide primaire. Les produits à stériliser dans la chambre de stérilisation sont pulvérisés avec de l'eau chaude issue du circuit de fluide primaire. Dans ledit circuit de fluide primaire, le fluide est chauffé ou refroidi au moyen d'un échangeur de chaleur. Ce premier échangeur de chaleur comprenant à cet effet une entrée de vapeur, une conduite d'alimentation d'un agent de refroidissement, une conduite de retour de l'agent de refroidissement et un drain de condensat. Un second échangeur de chaleur est agencé en série sur le circuit de fluide primaire et est connecté à un circuit de fluide secondaire. Le deuxième échangeur permet de chauffer ou de refroidir le circuit de fluide primaire grâce à un circuit de fluide secondaire. Le dispositif comprend également un réservoir de stockage stratifié. Lors d'un cycle de refroidissement du circuit de fluide primaire, l'énergie du circuit de fluide primaire est donc transmise via le deuxième échangeur de chaleur au circuit de fluide secondaire et peut être stockée dans le réservoir de stockage stratifié. Lorsque le refroidissement par transfert thermique au circuit de fluide secondaire n'est plus possible alors le circuit de fluide primaire est refroidi via la conduite d'alimentation d'un agent de refroidissement dans le premier échangeur de chaleur jusqu'à ce que la température cible soit atteinte. Lors d'un prochain chauffage de la chambre, le fluide chaud est déstocké de manière stratifiée en température depuis le réservoir de stockage stratifié vers le circuit de fluide primaire via le deuxième échangeur de chaleur tant que le transfert de chaleur vers le circuit de fluide primaire est possible, ensuite le circuit de fluide primaire est chauffé via la conduite de vapeur dans le premier échangeur de chaleur jusqu'à ce que la température cible soit atteinte.

Ce dispositif présente une perte de rendement du fait de l'utilisation de chaque échangeur pour une étape du cycle. Le dispositif ne permet pas une valorisation de l'énergie thermique stockée optimisée.

EP-A-3524919 divulgue un échangeur thermique selon le préambule de la revendication 1.

Il existe donc le besoin d'améliorer la valorisation de l'énergie thermique récupérée et utilisée.

Les autres objets, caractéristiques et avantages de la présente invention apparaîtront à l'examen de la description suivante et des dessins d'accompagnement. Il est entendu que d'autres avantages peuvent être incorporés.

### RÉSUMÉ

Pour atteindre cet objectif, selon un mode de réalisation on prévoit un échangeur thermique comprenant :
- une zone de circulation principale apte à recevoir un fluide principal, et
- des moyens de circulation aptes à recevoir un fluide secondaire et configurés pour assurer un échange thermique avec la zone de circulation principale, la zone de circulation principale comprend une première partie et une deuxième partie, avantageusement distincte, et que les moyens de circulation comprennent
   - un premier circuit fluidique agencé en contact de la première partie de l'échangeur thermique et plus précisément de la zone de circulation principale et destiné à recevoir le fluide secondaire de sorte à assurer un échange thermique entre le fluide secondaire et le fluide principal circulant première partie, et
   - un deuxième circuit fluidique agencé en contact d'une deuxième partie de la zone de circulation principale et destiné à recevoir le fluide secondaire, de sorte à assurer un échange thermique entre le fluide secondaire et le fluide principal circulant dans la deuxième partie, caractérisé en ce que le premier circuit fluidique et le deuxième circuit fluidique étant configurés pour être alternativement indépendant fluidiquement ou être connectés fluidiquement l'un à l'autre.

L'échangeur thermique de l'invention permet de réduire ou augmenter la surface d'échange de l'échangeur thermique en fonction des besoins en stockage ou en énergie thermique. Le dimensionnement de l'échangeur est ainsi facilité et avantageusement réduit. La modularité de l'échangeur thermique permet de dimensionner l'échangeur thermique suivant la fonctionnalité la plus contraignante. La structure en deux parties de l'échangeur et la présence de moyens de circulation pouvant avantageusement être pilotés en fonction des besoins permet d'utiliser un seul échangeur optimisé.

De manière facultative, l'échangeur est apte à être connecté fluidiquement à un module de stockage d'énergie thermique plus précisément le premier circuit fluidique et le deuxième circuit fluidique sont aptes à être connectés fluidiquement au module de stockage d'énergie de sorte que le l'énergie thermique échangée par l'échangeur puisse être stockée vers ou déstockée depuis le module de stockage.

L'invention concerne selon un autre aspect une unité de valorisation comprenant un échangeur thermique tel que décrit ci-dessus et un module de stockage d'énergie thermique connecté fluidiquement au premier circuit fluidique et au deuxième circuit fluidique de sorte à être apte à stocker et déstocker le fluide secondaire.

L'invention concerne selon un autre aspect un dispositif de stérilisation comprenant un stérilisateur et une unité de valorisation telle que décrite ci-dessus, le fluide principal étant utilisé comme fluide de stérilisation dans le dispositif de stérilisation. L'unité de valorisation permet ainsi de stocker l'énergie thermique du fluide principal par le fluide secondaire dans le module de stockage en fin de cycle de stérilisation et de déstocker l'énergie thermique stockée dans le module de stockage pour chauffer ou au moins préchauffer le fluide principal destiné à être utilisé dans le dispositif de stérilisation.

L'invention concerne l'utilisation d'une unité de valorisation telle que décrite ci-dessus dans un stérilisateur.

Un autre aspect concerne un procédé de valorisation de l'énergie thermique par une unité de valorisation telle que décrite ci-dessus dans lequel lors d'une étape de chauffage du fluide principal pour que la température T_{STW, to,} du fluide principal en sortie de zone de circulation principale atteigne une température de consigne :
- quand la température du fluide de stockage en sortie du module de stockage T_{R,1} est supérieure à la température T_{STW, from} du fluide principal en entrée de la zone de circulation principale, le premier circuit fluidique et le deuxième circuit fluidique sont connectés fluidiquement, le fluide de stockage circule successivement dans le premier circuit fluidique puis le deuxième circuit fluidique de sorte à assurer un échange thermique du fluide de stockage vers le fluide principal dans la première partie et dans la deuxième partie, ou
- quand la température du fluide de stockage en sortie du module de stockage T_{R,1} est supérieure à la température T_{STW, from} du fluide principal en entrée de la zone de circulation principale, et que la température T_{STW, to} du fluide principal en sortie de la zone de circulation principale est inférieure à une température de consigne ), le premier circuit fluidique et le deuxième circuit fluidique sont indépendants fluidiquement, le premier circuit fluidique assure le préchauffage du fluide principal par le fluide de stockage déstocké du module de stockage et circulant dans le premier circuit fluidique et le deuxième circuit fluidique assure le chauffage du fluide principal par une source chaude circulant dans le deuxième circuit fluidique, ou
- quand la température du fluide de stockage en sortie du module de stockage T_{R,1} est inférieure à la température T_{STW, from} du fluide principal en entrée de la zone de circulation principale, le premier circuit fluidique et le deuxième circuit fluidique sont indépendants fluidiquement, le premier circuit fluidique assure le préchauffage du fluide principal par une source chaude et le deuxième circuit fluidique assure le chauffage du fluide principal par une source chaude. Selon une possibilité, les retours des sources chaudes respectivement du premier circuit fluidique et du deuxième circuit fluidique sont connectées fluidiquement pour assurer un retour commun des condensats de la source chaude vers par exemple la chaudière.

Un autre aspect concerne un procédé de valorisation de l'énergie thermique par une unité de valorisation telle que décrite ci-dessus dans lequel lors d'une étape de refroidissement du fluide principal pour que la température T_{STW, to}, du fluide principal en sortie de zone de circulation principale atteigne une température de consigne :
- quand la température du fluide de stockage en sortie du module de stockage TR,1 est inférieure à la température TSTW, from du fluide principal en entrée de la zone de circulation principale, le premier circuit fluidique et le deuxième circuit fluidique sont connectés fluidiquement, le fluide de stockage circule successivement dans le premier circuit fluidique puis le deuxième circuit fluidique de sorte à refroidir le fluide principal et stocker l'énergie thermique dans le module de stockage,
- quand la température du fluide de stockage en sortie du module de stockage TR,1 est inférieure à la température TSTW, from du fluide principal en entrée de la zone de circulation principale, le premier circuit fluidique et le deuxième circuit fluidique sont indépendants fluidiquement, le premier circuit fluidique assure le prérefroidissement du fluide principal par le fluide de stockage déstocké du module de stockage et le deuxième circuit fluidique assure le refroidissement du fluide principal par une source froide,
- quand la température du fluide de stockage en sortie du module de stockage TR,1 est supérieure à la température TSTW, from du fluide principal en entrée de la zone de circulation principale, le premier circuit fluidique et le deuxième circuit fluidique sont connectés fluidiquement, la source froide circulant successivement dans le deuxième circuit fluidique puis dans le premier circuit fluidique.

L'invention permet d'envisager un seul échangeur thermique partitionné qui soit adapté à différentes sources chaudes et froides tel que de la vapeur se condensant, source diphasique ou de l'eau de refroidissement, source monophasique ou de l'eau chaude ou froide d'un module de stockage thermique, source monophasique.

### BRÈVE DESCRIPTION DES FIGURES

Les buts, objets, ainsi que les caractéristiques et avantages de l'invention ressortiront mieux de la description détaillée d'un mode de réalisation de cette dernière qui est illustré par les dessins d'accompagnement suivants dans lesquels :
La figure 1 représente l'unité de valorisation selon l'invention en mode chauffage du fluide principal par décharge du module de stockage d'énergie thermique
La figure 2 représente l'unité de valorisation selon l'invention en mode chauffage du fluide principal par décharge du module de stockage d'énergie thermique et appoint d'une source chaude
La figure 3 représente l'unité de valorisation selon l'invention en mode chauffage du fluide principal par la source chaude
La figure 4 représente l'unité de valorisation selon l'invention en mode refroidissement du fluide principal par la charge du module de stockage d'énergie thermique
La figure 5 représente l'unité de valorisation selon l'invention en mode refroidissement du fluide principal par la charge du module de stockage d'énergie thermique et appoint d'une source froide
La figure 6 représente l'unité de valorisation selon l'invention en mode refroidissement du fluide principal par la source froide
La figure 7 représente l'unité de valorisation selon l'invention en mode refroidissement du fluide principal selon la figure 4 dans laquelle le fluide principal circule à contre-courant. Dans ce mode de refroidissement, le fluide principal est refroidi par le module de stockage d'énergie thermique, dans une configuration où ce dernier est directement refroidi par une source froide. En somme, la source froide ne refroidit pas directement le fluide principal, mais refroidit une partie du module de stockage, qui refroidit à son tour le fluide principal.

Les dessins sont donnés à titre d'exemple et ne sont pas limitatifs de l'invention. Ils constituent des représentations schématiques de principe destinées à faciliter la compréhension de l'invention et ne sont pas nécessairement à l'échelle des applications pratiques.

### DESCRIPTION DÉTAILLÉE

Avant d'entamer une revue détaillée de modes de réalisation de l'invention, sont énoncées ci-après des caractéristiques optionnelles qui peuvent éventuellement être utilisées en association ou alternativement.

Avantageusement, l'échangeur thermique est un échangeur à plaques, préférentiellement à plaques soudées.

Avantageusement, le premier circuit fluidique 6 et le deuxième circuit fluidique 8 sont aptes à être connectés à une source chaude et à une source froide, de sorte à assurer un chauffage du fluide principal alternativement par l'énergie thermique stockée dans le module de stockage ou par une source de chaleur ou par combinaison de l'énergie thermique stockée dans le module de stockage et par la source de chaleur et de sorte à assurer un refroidissement du fluide principal alternativement par l'énergie thermique stockée dans le module de stockage ou par une source froide ou par combinaison de l'énergie thermique stockée dans le module de stockage et par la source froide.

Avantageusement, le premier circuit fluidique est configuré pour être connecté fluidiquement, préférentiellement par la première conduite 10 :
- à un départ du module de stockage de sorte à permettre l'entrée du fluide secondaire étant un fluide de stockage dans le premier circuit fluidique,
- à une arrivée de source chaude de sorte à permettre l'entrée du fluide secondaire étant une source chaude dans le premier circuit fluidique,
- à un retour de source froide de sorte à permettre la sortie du fluide secondaire étant une source froide hors du premier circuit fluidique.

Avantageusement, le premier circuit fluidique est configuré pour être connecté fluidiquement, préférentiellement par une deuxième conduite 11 :
- à un retour au module de stockage d'énergie thermique de sorte à permettre la sortie du fluide secondaire étant le fluide de stockage hors du premier circuit fluidique et permettre le stockage d'énergie thermique dans le module de stockage d'énergie thermique
- à la deuxième conduite 13 du deuxième circuit fluidique de sorte à mettre en connexion fluidique le premier circuit fluidique et le deuxième circuit fluidique,
- à un retour de la source chaude de sorte à permettre la sortie du fluide secondaire étant la source chaude hors du premier circuit fluidique.

Avantageusement, le deuxième circuit fluidique est configuré pour être connecté fluidiquement, préférentiellement par une première conduite 12 :
- à une arrivée d'une source chaude de sorte à permettre l'entrée du fluide secondaire étant la source chaude dans le deuxième circuit fluidique
- à un retour vers le module de stockage d'énergie thermique de sorte à permettre la sortie du fluide secondaire étant le fluide de stockage hors du deuxième circuit fluidique et permettre le stockage d'énergie thermique dans le module de stockage d'énergie thermique
- à un départ d'une source froide de sorte à permettre l'entrée du fluide secondaire étant la source froide dans le deuxième circuit fluidique.

Avantageusement, le deuxième circuit fluidique est configuré pour être connecté fluidiquement, préférentiellement par une deuxième conduite 13 :
- à la deuxième conduite 9 du premier circuit fluidique de sorte à mettre en connexion fluidique le premier circuit fluidique et le deuxième circuit fluidique
- à un retour de la source chaude de sorte à permettre la sortie du fluide secondaire étant la source chaude hors du deuxième circuit fluidique
- à un retour de source froide de sorte à permettre la sortie du fluide secondaire étant la source froide hors du deuxième circuit fluidique.

Avantageusement, la source chaude est de la vapeur issue d'une chaudière Avantageusement, la source froide est de l'eau issue d'un réseau froid.

Avantageusement, l'unité de valorisation comprend un module de contrôle de la circulation du fluide principal et du fluide secondaire, celui-ci étant notamment la source chaude, la source froide et/ou le fluide de stockage. Le module de contrôle de la circulation comprenant avantageusement une pluralité de vannes.

Avantageusement, suivant les différents modes de fonctionnement de cet échangeur thermique, l'écoulement des fluides, fluide principal et fluide secondaire, observé entre les bornes entrée et sortie s'apparente soit à un écoulement en courant croisé, soit à un écoulement en contre-courant, soit à un écoulement en co-courant.

Il est précisé que dans le cadre de la présente invention, le terme « agencé sur », ou ses équivalents signifient « en connexion fluidique ».

Dans la présente description, l'expression « A fluidiquement raccordé à B» est synonyme de « A est en connexion fluidique avec B » ne signifie pas nécessairement qu'il n'existe pas d'organe entre A et B. Les expressions «agencée sur » ou « sur » sont synonymes de « raccordé fluidiquement à ».

L'amont et l'aval en un point donné sont pris en référence au sens de circulation du fluide dans le circuit.

L'échangeur thermique 1 illustré aux figures 1 à 7 est avantageusement apte à être utilisé associé à un module de stockage non représenté et avantageusement à un dispositif de stérilisation également dénommé stérilisateur ou autoclave.

Un dispositif de stérilisation est un dispositif destiné à stériliser des produits notamment par pulvérisation d'eau chaude ou de vapeur d'eau chaude.

Le fonctionnement des dispositifs de stérilisation est cyclique avec comme étapes successives : chauffe, maintien en température, puis refroidissement en cycle continu.

Classiquement, lors d'un procédé de stérilisation, la charge à l'intérieur de l'autoclave subit un cycle thermique assuré en chauffage par une source chaude telle qu'une chaudière et en refroidissement par une source froide telle que de l'eau de ville. La chaleur évacuée dans l'eau de ville lors des cycles de stérilisation représente un gisement énergétique conséquent qui peut s'élever à environ 300 kWh (contenu dans 7 m³ d'eau) par cycle de stérilisation effectué avec un des modèles le plus vendu. Sachant que sur certains sites industriels, les stérilisateurs font jusqu'à 20 cycles par jour, les rejets sont supérieurs à 2 TWh et 50 000 m³ d'eau par an et par stérilisateur.

Le procédé de stérilisation est cadencé par lot, également dénommé par « batch » ne permettant pas l'utilisation d'un simple échangeur thermique pour préchauffer l'eau entrant dans la chaudière. Le recours à l'utilisation d'un moyen de stockage pour récupérer et stocker la chaleur fatale en vue de sa valorisation lors d'un cycle suivant permet de s'affranchir du fait que les phases de chauffage et de refroidissement sont déphasées et interviennent à des moments différents.

Le module de stockage d'énergie thermique est choisi parmi un stockage de chaleur sensible pouvant être combiné à un stockage de chaleur latente. Le module de stockage peut-être stratifié, c'est à dire stratifié en température. À titre d'exemple, le module de stockage comprend un réservoir partitionné en plusieurs volumes variables. Avantageusement, chaque volume est à une température homogène différente des autres volumes. Préférentiellement, les volumes variables sont séparés physiquement par des membranes déformables.

L'échangeur thermique selon l'invention permet avantageusement de partager en deux parties, une première partie 7 et une deuxième partie 9 distinctes, l'échangeur thermique, plus précisément une zone de circulation principale 2. On entend notamment par distinct que l'échangeur comprend une enceinte unique dont les deux parties ne se recoupent pas. L'échangeur comprend une enceinte dans laquelle sont agencés un premier circuit fluidique et un deuxième fluidique, avantageusement non superposés et ne se recoupant pas.

L'échangeur thermique, c'est-à-dire la première partie 7 et la deuxième partie 9, est ainsi connecté fluidiquement et donc alimenté par une source chaude telle que par exemple un réseau de vapeur, par une source froide telle que par exemple un réseau de refroidissement et/ou par un fluide de stockage stocké dans le module de stockage. L'invention permet ainsi d'améliorer la valorisation de l'énergie thermique en valorisant plus durablement la chaleur restituée par le stockage de chaleur qui est utilisée pour chauffer dans un premier temps le fluide principal puis dans un second temps pour préchauffer le fluide principal destiné au stérilisateur.

L'échangeur thermique et l'unité de valorisation selon l'invention sont destinés à être utilisés dans un dispositif de stérilisation. Le fluide principal de l'échangeur étant le fluide de stérilisation.

Sur les figures 1 à 7, l'échangeur thermique 1 est de type tubes - calandre pour faciliter l'illustration. Préférentiellement, l'échangeur thermique est à plaques soudées. Avantageusement, dans l'échangeur selon l'invention l'échange de chaleur local entre les fluides circulant s'effectue avantageusement en courant croisé, pouvant être à orientation à contre-courant ou à co-courant.

L'échangeur thermique 1 comprend une zone de circulation principale 2, avantageusement définie dans une enceinte, destinée à recevoir un fluide principal 5. La zone de circulation principale 2 comprend une entrée 3 pour permettre l'entrée du fluide principal 5 dans l'échangeur thermique 1 et une sortie 4 pour permettre la sortie du fluide principal 5 de l'échangeur thermique 1. Le fluide principal 5 circule dans la zone de circulation principale 2 entre l'entrée 3 et la sortie 4.

La zone de circulation principale 2 comprend une première partie 7 et une deuxième partie 9. La première partie 7 et la deuxième partie 9 sont agencées préférentiellement en série suivant la circulation du fluide principal 5. La zone de circulation principale 2 définit un volume extérieur, correspondant sur les figures 1 à 7 à une enceinte, et dans le cas d'un échangeur thermique à plaques au pourtour de l'assemblage extérieur des plaques.

L'échangeur thermique 1 comprend des moyens de circulation comprenant un premier circuit fluidique 6 apte à recevoir un fluide secondaire. Le premier circuit fluidique 6 est agencé dans la première partie 7 de l'échangeur 1. On entend que le premier circuit fluidique 6 est agencé dans la première partie 7 en ce que le premier circuit fluidique 6 est agencé dans le volume de la première partie 7 et en particulier au contact de la première partie 7 de la zone de circulation principale 2. Le premier circuit fluidique 6 est destiné à assurer l'échange thermique entre le fluide principal 5 circulant dans la première partie 7 et le fluide secondaire circulant dans ledit premier circuit fluidique 6. Le premier circuit fluidique 6 comprend une première conduite 10 destinée à l'entrée et/ou à la sortie du fluide secondaire et une deuxième conduite 11 destinée à l'entrée et/ou à la sortie du fluide secondaire. Le fluide secondaire circule dans le premier circuit fluidique 6 entre la première conduite 10 destinée à l'entrée du fluide secondaire et la deuxième conduite 11 destinée à la sortie fluide secondaire ou inversement entre la deuxième conduite 11 destinée à l'entrée du fluide secondaire et la première conduite 10 destinée à sortie fluide secondaire. Avantageusement, le fluide principal 5 et le fluide secondaire circulent dans la première partie 7 selon un courant croisé à co-courant ou contre-courant.

L'échangeur thermique 1 comprend des moyens de circulation comprenant un deuxième circuit fluidique 8 apte à recevoir un fluide secondaire. Le deuxième circuit fluidique 8 est agencé dans la deuxième partie 9 de l'échangeur 1. On entend que le deuxième circuit fluidique 8 est agencé dans la deuxième partie 9 en ce que le deuxième circuit fluidique 8 est agencé dans le volume de la deuxième partie 8 et en particulier au contact de la deuxième partie 8 de la zone de circulation principale 2. Le deuxième circuit fluidique 8 est destiné à assurer l'échange thermique entre le fluide principal 5 circulant dans la deuxième partie 9 et le fluide secondaire circulant dans ledit deuxième circuit fluidique 8. Le deuxième circuit fluidique 8 comprend une première conduite 12 destinée à l'entrée et/ou à la sortie du fluide secondaire et une deuxième conduite 13 destinée à l'entrée et/ou à la sortie du fluide secondaire. Le fluide secondaire circule dans le deuxième circuit fluidique 8 entre la première conduite 12 destinée à l'entrée du fluide secondaire et la deuxième conduite 13 destinée à la sortie fluide secondaire ou inversement entre la deuxième conduite 13 destinée à l'entrée du fluide secondaire et la première conduite 12 destinée à sortie fluide secondaire. Avantageusement, le fluide principal 5 et le fluide secondaire circulent dans la deuxième partie 9 selon un courant croisé à co- courant ou contre-courant.

Le fluide secondaire est choisi parmi une source chaude, une source froide et/ou un fluide de stockage. Selon les modes de réalisation, le fluide secondaire circulant dans le premier circuit fluidique 6 est identique au fluide secondaire circulant dans le deuxième circuit fluidique 8 ou bien le fluide secondaire circulant dans le premier circuit fluidique 6 est différent du fluide secondaire circulant dans le deuxième circuit fluidique 8.

La source chaude est un fluide destiné à apporter de l'énergie thermique dans l'échangeur thermique 1. La source chaude est avantageusement de l'eau chaude ou de la vapeur d'eau chaude, préférentiellement issue d'un moyen de chauffage tel que par exemple une chaudière au gaz, au fioul, électrique ou biomasse.

La source froide est un fluide destiné à récupérer de l'énergie thermique dans l'échangeur thermique 1. La source froide est avantageusement de l'eau de ville issue d'un réseau froid, refroidi par une tour aéroréfrigérante, un groupe frigorifique ou par échange thermique avec de l'eau de nappe, d'un fleuve.

Le fluide de stockage est avantageusement un fluide caloporteur choisi pour fonctionner dans la température de l'application, en l'espèce pour un dispositif de stérilisation. À titre d'exemple, le fluide de stockage est de l'eau facilitant ainsi la circulation successive du fluide de stockage, de la source chaude et de la source froide dans le premier circuit fluidique 6 et le deuxième circuit fluidique 8. Avantageusement, l'eau demeure le fluide stockage le plus avantageux. L'eau est préférentiellement pressurisée et potentiellement surchauffée. D'autres fluides peuvent être envisagés comme l'huile thermique.

Le premier circuit fluidique 6 est avantageusement connecté fluidiquement à un départ du module de stockage 17, de sorte que le fluide secondaire étant le fluide de stockage soit déstocké du module de stockage et pénètre dans le premier circuit fluidique 6.

Le premier circuit fluidique 6 est également avantageusement connecté fluidiquement à un départ de source chaude 16 de sorte que le fluide secondaire étant une source chaude pénètre dans le premier circuit fluidique 6.

Le premier circuit fluidique 6 est également avantageusement connecté fluidiquement à un retour de source froide 23 de sorte que le fluide secondaire étant une source froide ressorte du premier circuit fluidique 6.

Selon une possibilité non représentée aux figures, le premier circuit fluidique 6 est connecté fluidiquement à un départ du module de stockage 17, à un départ de source chaude 16, et à un retour de source froide 23 par trois connexions fluidiques distinctes. Selon une autre possibilité représentée aux figures, le premier circuit fluidique 6 est connecté fluidiquement à un départ du module de stockage 17, à un départ de source chaude 16 et à un retour de source froide 23 par une première conduite 10 commune.

Le premier circuit fluidique 6 est avantageusement connecté fluidiquement à un retour au module de stockage 18, de sorte que le fluide secondaire étant le fluide de stockage soit stocké dans le module de stockage en sortant du premier circuit fluidique 6.

Le premier circuit fluidique 6 est avantageusement connecté fluidiquement à un retour de source chaude 21, de sorte que le fluide secondaire étant une source chaude sorte du premier circuit fluidique 6 et retourne avantageusement vers le moyen de chauffage.

Le premier circuit fluidique 6 est également avantageusement connecté fluidiquement au deuxième circuit fluidique 8 de sorte à connecter fluidiquement le premier circuit fluidique 6 et le deuxième circuit fluidique 8.

Selon une possibilité non représentée aux figures, le premier circuit fluidique 6 est connecté fluidiquement à un retour au module de stockage 18, à un retour de source chaude 21 et au deuxième circuit fluidique 8, par trois connexions fluidiques distinctes. Selon une autre possibilité représentée aux figures, le premier circuit fluidique 6 est connecté fluidiquement à un retour au module de stockage 18, à un retour de source chaude 21 et au deuxième circuit fluidique 8, par une deuxième conduite 11 commune.

Le deuxième circuit fluidique 8 est avantageusement connecté fluidiquement à un retour au module de stockage 20, de sorte que le fluide secondaire étant le fluide de stockage soit stocké dans le module de stockage en sortant du deuxième circuit fluidique 8.

Le deuxième circuit fluidique 8 est avantageusement également connecté fluidiquement à un départ de source chaude 19 de sorte que le fluide secondaire étant une source chaude pénètre dans le deuxième circuit fluidique 8.

Le deuxième circuit fluidique 8 est avantageusement également connecté fluidiquement à un départ de source froide 24 de sorte que le fluide secondaire étant une source froide pénètre dans le deuxième circuit fluidique 8.

Selon une possibilité non représentée aux figures, le deuxième circuit fluidique 8 est connecté fluidiquement à un retour au module de stockage 20, à un départ de source chaude 19 et à un départ de source froide 24 par trois connexions fluidiques distinctes. Selon une autre possibilité représentée aux figures, le premier circuit fluidique 8 est connecté fluidiquement à un retour au module de stockage 20, à un départ de source chaude 19 et à un départ de source froide 24 par une première conduite 12 commune.

Le deuxième circuit fluidique 8 est avantageusement connecté fluidiquement à un retour de source chaude 21, de sorte que le fluide secondaire étant une source chaude sorte du deuxième circuit fluidique 8.

Le deuxième circuit fluidique 8 est avantageusement connecté fluidiquement à un retour de source froide 25, de sorte que le fluide secondaire étant une source froide sorte du deuxième circuit fluidique 8 et avantageusement retourne soit vers le réseau de refroidissement soit vers un module de refroidissement intérmédiaire..

Le deuxième circuit fluidique 8 est également avantageusement également connecté fluidiquement au premier circuit fluidique 6 de sorte à connecter fluidiquement le premier circuit fluidique 6 et le deuxième circuit fluidique 8.

Selon une possibilité non représentée aux figures, le deuxième circuit fluidique 8 est connecté fluidiquement à un retour de source chaude 21, à un retour de source froide 25 et au premier circuit fluidique 6 par trois connexions fluidiques distinctes. Selon une autre possibilité représentée aux figures, le premier circuit fluidique 8 est connecté fluidiquement à un retour de source chaude 21, à un retour de source froide 25 et au premier circuit fluidique 6 par une deuxième conduite 13 commune.

L'échangeur thermique 1 comprend un module de contrôle de la circulation du fluide principal 5 et du fluide secondaire étant la source chaude, la source froide et/ou le fluide de stockage et comprenant une pluralité de vannes.

L'échangeur thermique comprend un module de mesure de paramètres physiques de l'échangeur thermique, tels que la température T_{STW,from} du fluide principal 5 en entrée 3 de la zone de circulation principale 2 et/ou la température T_{STW,to} du fluide principal 5 en sortie 4 de la zone de circulation principale 2 et/ou la température T_{R,1} du fluide secondaire en entrée du premier circuit fluidique 6.

La description des figures est faite pour l'application de l'échangeur thermique et de l'unité de valorisation dans un dispositif de stérilisation, mais cela peut-être adaptait à tout type de dispositif nécessitant un chauffage et un refroidissement de fluide décalés dans le temps.
Les figures 1 à 3 illustrent l'échangeur thermique 1 en fonctionnement lors de la phase de chauffe du fluide principal, chaque figure correspond à un temps de cette phase de chauffe.
La figure 1 illustre un échangeur thermique 1 en phase de chauffe du fluide principal 5 uniquement par décharge de l'énergie thermique stockée dans le module de stockage.

En figure 1, il est supposé que le module de stockage d'énergie thermique est chargé en énergie thermique. Le module de stockage a été préalablement chargé en récupérant la chaleur lors d'une phase de refroidissement d'un cycle précédent.

Au début de la chauffe du dispositif de stérilisation, l'énergie thermique restituée par le module de stockage thermique est à un niveau de température suffisant pour permettre au fluide principal 5 destiné à alimenter le dispositif de stérilisation de suivre une température de consigne. La température T_{R,1} du fluide de stockage au niveau du départ du module de stockage est supérieure à la température T_{STW,from} du fluide principal 5 en entrée 3 de la zone de circulation principale 2 de l'échangeur thermique 1. Le fluide principal 5 est chauffé uniquement par l'énergie thermique du module de stockage. Le fluide de stockage sort du module de stockage par le départ du module de stockage 17 avantageusement connecté fluidiquement à la première conduite 10 du premier circuit fluidique 6. Le fluide de stockage pénètre dans le premier circuit fluidique 6 et circule pour échanger avec le fluide principal 5 circulant la première partie de la zone circulation principale 2 entre l'entrée 3 et la sortie 4. Avantageusement, l'échange entre le fluide de stockage et le fluide principal 5 se fait localement par courant croisé avec une orientation à co-courant, Le fluide de stockage ressort du premier circuit fluidique 6 avantageusement par la deuxième conduite 11.

Selon une première possibilité préférée, la deuxième conduite 11 du premier circuit fluidique 6 est connectée fluidiquement à la deuxième conduite 13 du deuxième circuit fluidique 8 de sorte que le premier circuit fluidique 6 et le deuxième circuit fluidique 8 sont connectés fluidiquement par une connexion fluidique 22. Le fluide de stockage circule également dans le deuxième circuit fluidique 8 pour échanger avec le fluide principal 5, avant de ressortir, préférentiellement par la première conduite 12, du deuxième circuit fluidique 8. Avantageusement, l'échange entre le fluide de stockage et le fluide principal 5 se fait localement par courant croisé avec une orientation à co-courant, Le fluide de stockage retourne vers le module de stockage par le retour 20. Le module de contrôle de la circulation comprend avantageusement une vanne V_{stock,from} destinée à contrôler la sortie du fluide de stockage hors du module de stockage préférentiellement agencée sur le départ du module de stockage 17. Le module de contrôle de la circulation comprend avantageusement une vanne V_{bypass} destinée à connecter fluidiquement le premier circuit fluidique 6 et le deuxième circuit fluidique 8 préférentiellement agencée sur la connexion fluidique 22. Le module de contrôle de la circulation comprend avantageusement une vanne V_{stock, to} destinée à mettre en connexion fluidique la première conduite 12 du deuxième circuit fluidique 8 avec le module de stockage pour permettre retour du fluide de stockage depuis le deuxième circuit fluidique 8 vers le module de stockage, préférentiellement agencée sur le retour vers le module de stockage 20. Les vannes V_{stock,from}, V_{bypass}, V_{stock, to} sont ouvertes dans la configuration de la figure 1. Selon cette première possibilité, les deux parties, la première partie 7 et la deuxième partie 9, de l'échangeur thermique, plus précisément de la zone de circulation principale 2, sont utilisées ce qui présente l'avantage d'exploiter une plus grande surface d'échange.

Selon une deuxième possibilité, la deuxième conduite 11 du premier circuit fluidique 6 n'est pas connectée fluidiquement à la deuxième conduite 13 du deuxième circuit fluidique 8, de sorte que le fluide de stockage circule dans le premier circuit fluidique 6 et ressort de celui-ci par la deuxième conduite 11 connectée fluidiquement au module de stockage de sorte que fluide de stockage retour au module de stockage, sans circuler dans le deuxième circuit fluidique 8. Cette configuration est mise en place par exemple lorsque la température T_{R}, ₁ est très élevée par rapport à la température T_{STW, from} et par rapport à la température de consigne. Cette configuration évite ainsi d'entrainer inutilement des pertes de charge au fluide de stockage lorsque sa circulation seulement dans le premier circuit fluidique 6 suffit à la chauffe du fluide principal 5.

La vanne V_{stock,from} est pilotée en fonction de l'acquisition de la température T_{STW,to} du fluide principal en sortie 4 de la zone de circulation principale 2, de sorte que la température T_{STW,to} atteigne une température de consigne.

Dès l'instant où la température du fluide de stockage et donc l'énergie thermique restituée par le module de stockage ne permet plus au fluide principal 5, destiné à être utilisé par le dispositif de stérilisation, de suivre une température de consigne alors, l'échangeur thermique selon l'invention fonctionne selon la figure 2.

Le mode de fonctionnement de la figure 2 est ainsi mis en oeuvre lorsque la température T_{R,1} du fluide de stockage en sortie du module de stockage est supérieure à la température T_{STW,from} du fluide principal en entrée 3 de la zone de circulation principale 2, mais que la température T_{STW,to} est inférieure à une température de consigne.

L'énergie thermique restituée par le module de stockage permet ainsi le préchauffage du fluide principal destiné à alimenter le dispositif de stérilisation en utilisant la première partie 7 de l'échangeur thermique partitionné. Pour atteindre une température de consigne du fluide principal 5, la seconde partie 9 de l'échangeur thermique est alimentée par une source chaude, préférentiellement un réseau de vapeur, et apporte ainsi l'appoint de chaleur au fluide principal 5 sortant de la première partie 7.

Le fluide principal 5 est préchauffé par l'énergie thermique du module de stockage au niveau du premier circuit fluidique 6. Le fluide de stockage sort du module de stockage par le départ du module de stockage 17 connecté fluidiquement au premier circuit fluidique 6, préférentiellement par la première conduite 10. Le fluide de stockage pénètre dans le premier circuit fluidique 6 et circule pour échanger, avantageusement en courant croisé, avec le fluide principal 5 circulant dans la première partie 7 de la zone circulation principale 2 entre l'entrée 3 et la sortie 4. Le fluide de stockage ressort du premier circuit fluidique 6, avantageusement par la deuxième conduite 11, pour retourner au module de stockage par le retour 18. Le module de contrôle de la circulation comprend avantageusement une vanne V_{stock, to 2} destinée à mettre en connexion fluidique la deuxième conduite 11 du premier circuit fluidique 6 avec le module de stockage pour permettre le retour du fluide de stockage depuis le premier circuit fluidique 6 vers le module de stockage. La vanne V_{stock, to 2} préférentiellement agencée sur le retour au module de stockage 18 est ouverte. La vanne V _{bypass} est fermée de sorte que la connexion fluidique 22 entre le premier circuit fluidique 6 et le deuxième circuit fluidique 8 est inactive. Le premier circuit fluidique 6 et le deuxième circuit fluidique 8 sont indépendants fluidiquement.

Le fluide principal 5 est ensuite chauffé par la source chaude dans la deuxième partie 9 de l'échangeur thermique. Le deuxième circuit fluidique 8 est connecté fluidiquement au départ de source chaude 19, préférentiellement par la première conduite 12. Le module de contrôle de la circulation comprend avantageusement une vanne V_{vap,2} destinée à mettre en connexion fluidique la première conduite 12 du deuxième circuit fluidique 8 avec la source chaude pour permettre à la source chaude par exemple depuis des moyens de chauffage de pénétrer dans le deuxième circuit fluidique 8 préférentiellement par la première conduite 12. La vanne V_{vap,2} préférentiellement agencée sur un départ départ de source chaude 19 est ouverte. La source chaude est avantageusement de la vapeur d'eau, par exemple issue de moyens de chauffage tel qu'une chaudière. La source chaude circule dans le deuxième circuit fluidique 8 et transmet l'énergie thermique au fluide principal 5 circulant dans la deuxième partie 9 de la zone de circulation principale 2 en direction de la sortie 4. La source chaude sort du deuxième circuit fluidique 8, préférentiellement par la deuxième conduite 13 connectée fluidiquement à un retour de source chaude 21, préférentiellement connecté au moyen de chauffage tel qu'une chaudière. La source chaude issue du deuxième circuit fluidique est un condensat de vapeur. Le module de contrôle de la circulation comprend avantageusement une vanne V_{cond} agencée sur le retour de la source chaude 21 qui est ouverte pour permettre le retour du condensat vers le moyen de chauffage. La vanne V_{vap,2} est pilotée en fonction de l'acquisition de la température T_{STW,to} de sorte que cette température T_{STW,to} soit égale à une température de consigne.

Dès l'instant où l'énergie thermique restituée par le module de stockage est inférieure à la température du fluide principal 5 en entrée de l'échangeur thermique, le module de stockage cesse d'alimenter l'échangeur thermique. Le chauffage du fluide principal 5 est alors assuré uniquement par la source chaude, préférentiellement le réseau de vapeur, alimentant selon le mode de réalisation une partie ou les deux parties de l'échangeur thermique. L'échangeur thermique fonctionne selon la figure 3.

À la figure 3, la température T_{R,1} du fluide de stockage en sortie du module de stockage est inférieure à la température T_{STW,from} du fluide principal 5 en entrée 3 de la zone de circulation principale 2. Les vannes Vᵥₐₚ₁, Vᵥₐₚ₂, V_{bypass} et V_{cond} sont ouvertes.

Le premier circuit fluidique 6 est connecté fluidiquement, préférentiellement par la première conduite 10, au départ de source chaude 16. Le module de contrôle de la circulation comprend avantageusement une vanne Vᵥₐₚ₁ ,agencée sur le départ de source chaude 16, qui est ouverte de sorte à permettre l'entrée de la source chaude préférentiellement de la vapeur dans le premier circuit fluidique 6. La source chaude circule dans le premier circuit fluidique 6, préférentiellement jusqu'à la deuxième conduite 11. La source chaude échange de l'énergie thermique vers le fluide principal 5 par échange avantageusement par courant croisé. La source chaude sort du premier circuit fluidique 6, préférentiellement par la deuxième conduite 11, connectée fluidiquement à un retour de source chaude 21, la vanne V_{cond} agencée sur le retour de source chaude 21 est ouverte.

Selon une possibilité, le fluide principal 5 est également chauffé dans la deuxième partie 9 de l'échangeur thermique. Le deuxième circuit fluidique 8 est connecté fluidiquement, préférentiellement par la première conduite 12, au départ de source chaude 19, la vanne Vᵥₐₚ₂ agencée sur le départ de source chaude 19 est ouverte de sorte à permettre l'entrée de la source chaude, préférentiellement de vapeur, dans le deuxième circuit fluidique 8. La source chaude circule dans le deuxième circuit fluidique 8, préférentiellement jusqu'à la deuxième conduite 13. La source chaude échange son énergie thermique vers le fluide principal 5, avantageusement par échange en courant croisé. La source chaude sort du deuxième circuit fluidique 8 préférentiellement par la deuxième conduite 13, connectée fluidiquement à un retour de source chaude 21, la vanne V_{cond} agencée sur le retour de source chaude 21 est ouverte. Selon cette possibilité, la deuxième conduite 11 du premier circuit fluidique 6 et la deuxième conduite 13 du deuxième circuit fluidique 8 sont avantageusement connectées fluidiquement par la connexion fluidique 22, la vanne V_{bypass} étant ouverte. De cette manière, les retours de source chaude respectivement du premier circuit fluidique 6 et du deuxième circuit fluidique 8 sont connectées fluidiquement pour assurer un retour commun des condensats de la source chaude vers par exemple la chaudière.

Les figures 4 à 7 illustrent l'échangeur thermique 1 en fonctionnement lors de phase de refroidissement du fluide principal, chaque figure correspondant à un temps de cette phase de refroidissement.

La phase de refroidissement du dispositif de stérilisation correspond à la phase durant laquelle le module de stockage thermique se charge en énergie thermique.

La figure 4 correspond au début du refroidissement du fluide principal 5 c'est-à-dire après la phase de chauffe et éventuellement de maintien en température du dispositif de stérilisation. La température T_{R,1} du fluide de stockage en sortie du module de stockage est inférieure à la température T_{STW,from} du fluide principal 5 en entrée 3 de la zone de circulation principale 2. Les vannes V_{stock,from}, V_{stock, to1}, V_{bypass} sont ouvertes.

Le refroidissement du fluide principal 5 est assuré uniquement par le fluide de stockage. Le premier circuit fluidique 6 est connecté fluidiquement, préférentiellement par la première conduite 10, au départ du module de stockage 17, la vanne V_{stock,from} ,permettant au fluide de stockage de sortir du module de stockage et de pénétrer dans le premier circuit fluidique 6, est ouverte. Le fluide de stockage circule dans le premier circuit fluidique 6 et échange avec le fluide principal 5 circulant dans la première partie 7 par échange local, avantageusement par courant croisé, soit par co-courant comme illustré à la figure 4, soit par contre-courant comme illustré à la figure 7. La circulation à contre-courant du fluide de stockage et du fluide principal 5 est définie en fonction des cycles du dispositif de stérilisation, en l'espèce, le mode de réalisation illustré à la figure 7 avec une circulation à contre-courant est choisi lorsque le fluide principal 5 est refroidi par le fluide de stockage lui-même directement refroidi dans le module de stockage par une source froide. Le fluide principal 5 cède son énergie thermique au fluide de stockage. Le fluide de stockage ressort du premier circuit fluidique 6, préférentiellement par la deuxième conduite 11 connectée fluidiquement préférentiellement à la deuxième conduite 13 du deuxième circuit fluidique 8 par la connexion fluidique 22, la vanne V_{bypass} étant ouverte. Le fluide de stockage pénètre dans le deuxième circuit fluidique 8 , préférentiellement par la deuxième conduite 13, et circule dans le deuxième circuit fluidique 8. Le fluide de stockage échange avec le fluide principal 5 circulant dans la deuxième partie 9. Le fluide principal 5 cède son énergie thermique au fluide de stockage. Le fluide de stockage ressort du deuxième circuit fluidique 8 , préférentiellement par la première conduite 12. Le deuxième circuit fluidique 8 est connecté fluidiquement, préférentiellement par la première conduite 12, à un retour de stockage 20, une vanne V_{stock, to} étant ouverte. La vanne V_{stock,from} est pilotée en fonction de l'acquisition de la température T_{STW,to} de sorte que cette température T_{STW,to} soit égale à une température de consigne.

Dès l'instant où T_{STW,to} devient supérieure à une température de consigne, le fluide de stockage ne permet plus d'assurer à lui seul le refroidissement du fluide principal 5. L'échangeur fonctionne alors selon le mode de réalisation illustré à la figure 5.

L'énergie thermique pouvant être captée par le fluide de stockage permet ainsi de prérefroidir le fluide principal 5 en sortie du dispositif de stérilisation en utilisant la première partie 7 de l'échangeur thermique partitionné. Pour atteindre une température de consigne du fluide principal 5, la seconde partie 9 de l'échangeur thermique est alimentée par une source froide, préférentiellement un réseau de froid, et apporte ainsi dans la deuxième partie 9 le refroidissement nécessaire au fluide principal 5 sortant de la première partie 7 de l'échangeur thermique.

Le pré refroidissement du fluide principal 5 est assuré par le fluide de stockage. Le premier circuit fluidique 6 est connecté fluidiquement, préférentiellement par la première conduite 10, au départ du module de stockage 17, la vanne V_{stock,from} permettant au fluide de stockage de sortir du module de stockage et de pénétrer dans le premier circuit fluidique 6 est ouverte. Le fluide de stockage circule dans le premier circuit fluidique 6 et échange avec le fluide principal 5 par échange local avantageusement par courant croisé, à contre-courant particulièrement si l'échangeur thermique est composé de plaques soudées. Le fluide principal 5 circulant dans la première partie 7, préférentiellement cède son énergie thermique au fluide de stockage. Le fluide de stockage ressort du premier circuit fluidique 6 par la deuxième conduite 11. La deuxième conduite 11 est connectée fluidiquement au retour au module de stockage 18. Le fluide de stockage retournant vers le module de stockage sans circuler dans le deuxième circuit fluidique 8. Le premier circuit fluidique 6 et le deuxième circuit fluidique 8 sont indépendants fluidiquement, la vanne V_{bypass} étant fermée. La connexion fluidique 22 est inactive.

Le deuxième circuit fluidique 8 est connecté fluidiquement, préférentiellement par la première conduite 12, au départ d'une source froide 24. Une vanne V_{cool,in} agencée sur le départ de source froide 24 étant ouverte pour permettre l'entrée de la source froide préférentiellement de l'eau de ville dans le deuxième circuit fluidique 8, préférentiellement par la première conduite 12. La source froide circulant dans le deuxième circuit fluidique 8 récupère l'énergie thermique cédée par le fluide principal 5 circulant dans la deuxième partie 9 préférentiellement en courant croisé, à contre-courant particulièrement si l'échangeur thermique est composé de plaques soudées. La source froide ressort de deuxième circuit fluidique 8, préférentiellement par la deuxième conduite 13 connectée fluidiquement un retour de source froide 25, une vanne V_{cool,out2} agencée sur le retour de source froide 25 étant ouverte.

La vanne V_{cool,in} est pilotée en fonction de l'acquisition de la température T_{STW,to} de sorte que cette température T_{STW,to} soit égale à une température de consigne.

Dès l'instant où la température T_{R,1} du fluide de stockage en sortie du module de stockage est supérieure à la température T_{STW,from} du fluide principal 5 en entrée 3 de la zone de circulation principale 2, le fluide de stockage ne permet plus d'assurer le refroidissement du fluide principal 5. Le module de stockage cesse d'alimenter l'échangeur thermique. L'échangeur fonctionne alors selon le mode de réalisation illustré à la figure 6.

Le refroidissement du fluide principal 5 est assuré uniquement par la source froide, préférentiellement le réseau d'eau de ville, alimentant selon le mode de réalisation une partie ou les deux parties de l'échangeur thermique.

Selon une première possibilité, la circulation de la source froide se fait successivement dans la deuxième partie 9 puis dans la première partie 7 de l'échangeur thermique. Cette circulation de la source froide permet d'assurer un échange local par courant croisé avec une orientation à contre-courant améliorant l'échange thermique entre la source froide et le fluide principal 5.La source froide pénètre dans le deuxième circuit fluidique 8 , préférentiellement par la deuxième conduite 12 connectée fluidiquement au départ de source froide 24, la vanne V_{cool,in} étant ouverte pour permettre l'entrée de la source froide préférentiellement de l'eau de ville dans le deuxième circuit fluidique 8 , préférentiellement par la première conduite 12. La source froide circulant dans le deuxième circuit fluidique 8 récupère l'énergie thermique cédée par le fluide principal 5 circulant dans la deuxième partie 9 préférentiellement en courant croisé avec orientation à contre-courant. La source froide ressort de deuxième circuit fluidique 8 , préférentiellement par la deuxième conduite 13 connectée fluidiquement à la deuxième conduite 11 du premier circuit fluidique 6 par la connexion fluidique 22, la vanne V_{bypass} étant ouverte. La source froide pénètre dans le premier circuit fluidique 6 au travers duquel elle circule avant de ressortir par la première conduite 10. La première conduite 10 étant connectée fluidiquement à un retour de source froide 23, la vanne V_{cool,out1} étant ouverte.

La vanne V_{cool,in} est pilotée en fonction de l'acquisition de la température T_{STW,to} de sorte que cette température T_{STW,to} soit égale à une température de consigne.

### LISTE DES REFERENCES

1 Echangeur thermique
2 Zone de circulation principale
3 Entrée fluide principal
4 Sortie fluide principal
5 Fluide principal
6 Premier circuit fluidique
7 Première partie
8 Deuxième circuit fluidique
9 Deuxième partie
10 Première conduite
11 Deuxième conduite
12 Première conduite
13 Deuxième conduite
16 Départ source chaude
17 Départ module de stockage
18 Retour module de stockage
19 Départ source chaude
20 Retour module de stockage
21 Retour source chaude
22 Connexion fluidique entre premier circuit fluidique et deuxième circuit fluidique
23 Retour source froide
24 Départ source froide
25 Retour source froide

V_{vap,1} vanne contrôlant l'entrée de la source chaude dans la première conduite du premier circuit fluidique
Vᵥₐₚ₂ vanne contrôlant l'entrée de la source chaude dans la première conduite du deuxième circuit fluidique
V_{stock, from} vanne contrôlant l'entrée du fluide de stockage dans la première conduite du premier circuit fluidique
V_{stock, to1} vanne contrôlant la sortie du fluide de stockage par la première conduite du deuxième circuit fluidique
V_{stock, to2} vanne contrôlant la sortie du fluide de stockage par la deuxième conduite du premier circuit fluidique
V_{cool, in,} vanne contrôlant l'entrée de la source froide par la première conduite du deuxième circuit fluidique
V_{cond} vanne contrôlant la sortie de la source chaude par la deuxième conduite du deuxième circuit fluidique
V_{cool, out1} vanne contrôlant la sortie de la source froide par la première conduite du premier circuit fluidique
V_{cool, out2} vanne contrôlant la sortie de la source froide par la deuxième conduite du deuxième circuit fluidique
T_{R,1} température du fluide de stockage en sortie du module de stockage en entrée du premier circuit fluidique
T_{STW, from} température du fluide principal en entrée de la zone de circulation principale
T_{STW, to} température du fluide principal en sortie de la zone de circulation principale

## Revendications

1. Echangeur thermique (1) comprenant :
- une zone de circulation principale (2) apte à recevoir un fluide principal (5), et
- des moyens de circulation aptes à recevoir un fluide secondaire et configurés pour assurer un échange thermique avec la zone de circulation principale (2),
où
- la zone de circulation principale (2) comprend une première partie (7) et une deuxième partie (9), et
- les moyens de circulation comprennent
• un premier circuit fluidique (6) agencé en contact de la première partie (7) de l'échangeur thermique (1) et destiné à recevoir le fluide secondaire de sorte à assurer un échange thermique entre le fluide secondaire et le fluide principal (5) circulant dans la première partie (7),
• un deuxième circuit fluidique (8) agencé en contact de la deuxième partie (9) de l'échangeur thermique (1) et destiné à recevoir le fluide secondaire, de sorte à assurer un échange thermique entre le fluide secondaire et le fluide principal (5) circulant dans la deuxième partie (9), **caractérisé en ce que**
• le premier circuit fluidique (6) et le deuxième circuit fluidique (8) étant configurés pour être alternativement indépendants fluidiquement ou être connectés fluidiquement l'un à l'autre.

2. Echangeur thermique (1) selon la revendication précédente dans lequel l'échangeur est un échangeur à plaques.

3. Unité de valorisation comprenant un échangeur thermique (1) selon l'une quelconque des revendications précédentes et un module de stockage d'énergie thermique connecté fluidiquement au premier circuit fluidique (6) et au deuxième circuit fluidique (8) de sorte à être apte à stocker et déstocker le fluide secondaire.

4. Unité de valorisation selon la revendication précédente dans laquelle le premier circuit fluidique (6) et le deuxième circuit fluidique (8) sont aptes à être connectés à une source chaude et à une source froide , de sorte à assurer un chauffage du fluide principal (5) alternativement par l'énergie thermique stockée dans le module de stockage ou par une source de chaleur ou par combinaison de l'énergie thermique stockée dans le module de stockage et par la source de chaleur et de sorte à assurer un refroidissement du fluide principal (5) alternativement par l'énergie thermique stockée dans le module de stockage ou par une source froide ou par combinaison de l'énergie thermique stockée dans le module de stockage et par la source froide.

5. Unité de valorisation selon l'une quelconque des revendications 3 ou 4 dans laquelle le premier circuit fluidique (6) est configuré pour être connecté fluidiquement :
- à un départ du module de stockage (17) de sorte à permettre l'entrée du fluide secondaire étant un fluide de stockage dans le premier circuit fluidique (6),
- à une arrivée de source chaude (16) de sorte à permettre l'entrée du fluide secondaire étant une source chaude dans le premier circuit fluidique (6),
- à un retour de source froide (23) de sorte à permettre la sortie du fluide secondaire étant une source froide hors du premier circuit fluidique (6).

6. Unité de valorisation de l'énergie selon l'une quelconque des revendications 3 à 5 dans laquelle le premier circuit fluidique (6) est configuré pour être connecté fluidiquement :
- à un retour au module de stockage d'énergie thermique (18) de sorte à permettre la sortie du fluide secondaire étant le fluide de stockage hors du premier circuit fluidique (6) et permettre le stockage d'énergie thermique dans le module de stockage d'énergie thermique
- à une deuxième conduite (13) du deuxième circuit fluidique (8)de sorte à mettre en connexion fluidique le premier circuit fluidique (6) et le deuxième circuit fluidique (8),
- à un retour de la source chaude (21) de sorte à permettre la sortie du fluide secondaire étant la source chaude hors du premier circuit fluidique (6).

7. Unité de valorisation selon l'une quelconque des revendications 3 à 6 dans laquelle le deuxième circuit fluidique (8) est configuré pour être connecté fluidiquement :
- à une arrivée d'une source chaude (19) de sorte à permettre l'entrée du fluide secondaire étant la source chaude dans le deuxième circuit fluidique (8)
- à un retour vers le module de stockage d'énergie thermique (20) de sorte à permettre la sortie du fluide secondaire étant le fluide de stockage hors du deuxième circuit fluidique (8) et permettre le stockage d'énergie thermique dans le module de stockage d'énergie thermique,
- à un départ d'une source froide (24) de sorte à permettre l'entrée du fluide secondaire étant la source froide dans le deuxième circuit fluidique (8).

8. Unité de valorisation de l'énergie selon l'une quelconque des revendications 3 à 7 dans laquelle le deuxième circuit fluidique (8) est configuré pour être connecté fluidiquement à
- une deuxième conduite (11) du premier circuit fluidique (6) de sorte à mettre en connexion fluidique le premier circuit fluidique (6) et le deuxième circuit fluidique (8)
- à un retour de la source chaude (21) de sorte à permettre la sortie du fluide secondaire étant la source chaude hors du deuxième circuit fluidique (8)
- à un retour de source froide (25) de sorte à permettre la sortie du fluide secondaire étant la source froide hors du deuxième circuit fluidique (8).

9. Unité de valorisation selon l'une quelconque des revendications 3 à 8 dans laquelle la source chaude est de la vapeur issue d'une chaudière.

10. Unité de valorisation selon l'une quelconque des revendications 3 à 9 dans laquelle la source froide est de l'eau issue d'un réseau froid.

11. Unité de valorisation selon l'une quelconque des revendications 3 à 10 comprenant un module de contrôle de la circulation du fluide principal et du fluide secondaire, le fluide secondaire étant la source chaude, la source froide et/ou le fluide de stockage, comprenant une pluralité de vannes.

12. Dispositif de stérilisation comprenant un stérilisateur et une unité de valorisation selon l'une quelconque des revendications 3 à 11, le fluide principal étant utilisé comme fluide de stérilisation dans le dispositif de stérilisation.

13. Utilisation d'une unité de valorisation selon l'une quelconque des revendications 3 à 11 dans un stérilisateur.

14. Procédé de valorisation de l'énergie thermique par une unité de valorisation selon l'une quelconque des revendications 3 à 11 dans lequel lors d'une étape de chauffage du fluide principal (5) pour que la température T_{STW, to,} du fluide principal (5) en sortie (4) de zone de circulation principale (2) atteigne une température de consigne:
- quand la température du fluide de stockage en sortie du module de stockage TR,1 est supérieure à la température TSTW, from du fluide principal (5) en entrée (3) de la zone de circulation principale (2), le premier circuit fluidique (6) et le deuxième circuit fluidique (8) sont connectés fluidiquement, le fluide de stockage circule successivement dans le premier circuit fluidique (6) puis le deuxième circuit fluidique (8) de sorte à assurer un échange thermique du fluide de stockage vers le fluide principal (5), ou
- quand la température du fluide de stockage en sortie du module de stockage TR,1 est supérieure à la température TSTW, from du fluide principal (5) en entrée (3) de la zone de circulation principale (2) et que la température TSTW, to du fluide principal (5) en sortie (4) de la zone de circulation principale (2) est inférieure à une température de consigne, le premier circuit fluidique (6) et le deuxième circuit fluidique (8) sont indépendants fluidiquement, le premier circuit fluidique (6) assure le préchauffage du fluide principal (5) par le fluide de stockage déstocké du module de stockage et circulant dans le premier circuit fluidique (6) et le deuxième circuit fluidique (8) assure le chauffage du fluide principal (5) par une source chaude circulant dans le deuxième circuit fluidique (8), ou
- quand la température du fluide de stockage en sortie du module de stockage TR,1 est inférieure à la température TSTW, from du fluide principal (5) en entrée (3) de la zone de circulation principale (2), le premier circuit fluidique (6) et le deuxième circuit fluidique (8) sont indépendants fluidiquement, le premier circuit fluidique (6) assure le préchauffage du fluide principal (5) par une source chaude et le deuxième circuit fluidique (8) assure le chauffage du fluide principal (5) par une source chaude.

15. Procédé de valorisation de l'énergie thermique par une unité de valorisation selon l'une quelconque des revendications 3 à 11 dans lequel lors d'une étape de refroidissement du fluide principal pour que la température T_{STW, to,} du fluide principal en sortie de zone de circulation principale atteigne une température de consigne:
- quand la température du fluide de stockage en sortie du module de stockage TR,1 est inférieure à la température TSTW, from du fluide principal (5) en entrée (3) de la zone de circulation principale (2), le premier circuit fluidique (6) et le deuxième circuit fluidique (8) sont connectés fluidiquement, le fluide de stockage circule successivement dans le premier circuit fluidique (6) puis le deuxième circuit fluidique (8) de sorte à refroidir le fluide principal (5) et stocker l'énergie thermique dans le module de stockage,
- quand la température du fluide de stockage en sortie du module de stockage TR,1 est inférieure à la température TSTW, from du fluide principal (5) en entrée (3) de la zone de circulation principale (2), le premier circuit fluidique (6) et le deuxième circuit fluidique (8) sont indépendants fluidiquement, le premier circuit fluidique (6) assure le prérefroidissement du fluide principal (5) par le fluide de stockage déstocké du module de stockage et le deuxième circuit fluidique (8) assure le refroidissement du fluide principal (5) par une source froide,
- quand la température du fluide de stockage en sortie du module de stockage TR,1 est supérieure à la température TSTW, from du fluide principal (5) en entrée (3) de la zone de circulation principale (2), le premier circuit fluidique (6) et le deuxième circuit fluidique (8) sont connectés fluidiquement, la source froide circulant successivement dans le deuxième circuit fluidique (8) puis dans le premier circuit fluidique (6).

## Patentansprüche

1. Wärmetauscher (1), Folgendes umfassend:
- eine Hauptzirkulationszone (2), die imstande ist, eine Hauptflüssigkeit (5) zu empfangen, und
- Zirkulationsmittel, die imstande sind, eine Sekundärflüssigkeit zu empfangen und die konfiguriert sind, um für einen Wärmetausch mit der Hauptzirkulationszone (2) zu sorgen,
wobei:
- die Hauptzirkulationszone (2) einen ersten Teil (7) und einen zweiten Teil (9) umfasst, und
- die Zirkulationsmittel Folgendes umfassen
• einen ersten Flüssigkeitskreislauf (6), der in Kontakt mit dem ersten Teil (7) des Wärmetauschers (1) angeordnet ist, und dazu bestimmt ist, die Sekundärflüssigkeit derart zu empfangen, um für einen Wärmetausch zwischen der Sekundärflüssigkeit und der Hauptflüssigkeit (5) zu sorgen, die in dem ersten Teil (7) zirkuliert,
• einen zweiten Flüssigkeitskreislauf (8), der in Kontakt mit dem zweiten Teil (9) des Wärmetauschers (1) angeordnet ist, und dazu bestimmt, die Sekundärflüssigkeit derart zu empfangen, um für einen Wärmetausch zwischen der Sekundärflüssigkeit und der Hauptflüssigkeit (5) zu sorgen, die in dem zweiten Teil (9) zirkuliert, **dadurch gekennzeichnet, dass**
• der erste Flüssigkeitskreislauf (6) und der zweite Flüssigkeitskreislauf (8) konfiguriert sind, um abwechselnd flüssigkeitstechnisch unabhängig zu sein, oder flüssigkeitstechnisch miteinander verbunden zu sein.

2. Wärmetauscher (1) nach dem vorstehenden Anspruch, wobei der Tauscher ein Plattentauscher ist.

3. Verwertungseinheit, die einen Wärmetauscher (1) nach einem der vorstehenden Ansprüche, und ein Wärmeenergiespeichermodul umfasst, das flüssigkeitstechnisch derart mit dem ersten Flüssigkeitskreislauf (6) und mit dem zweiten Flüssigkeitskreislauf (8) verbunden ist, um imstande zu sein, die Sekundärflüssigkeit einzulagern und auszulagern.

4. Verwertungseinheit nach dem vorstehenden Anspruch, wobei der erste Flüssigkeitskreislauf (6) und der zweite Flüssigkeitskreislauf (8) imstande sind, derart mit einer warmen Quelle und einer kalten Quelle verbunden zu werden, um derart für ein Erwärmen der Hauptflüssigkeit (5) abwechselnd durch die in dem Speichermodul gespeicherte Wärmeenergie oder durch eine Wärmequelle oder durch Kombinieren der in dem Speichermodul gespeicherten Wärmeenergie und durch die Wärmequelle zu sorgen, um für eine Kühlung der Hauptflüssigkeit (5) abwechselnd durch die in dem Speichermodul gespeicherte Wärmeenergie oder durch eine kalte Quelle oder durch Kombinieren der in dem Speichermodul gespeicherten Wärmeenergie und durch die kalte Quelle zu sorgen.

5. Verwertungseinheit nach einem der Ansprüche 3 oder 4, wobei der erste Flüssigkeitskreislauf (6) konfiguriert ist, um flüssigkeitstechnisch verbunden zu werden:
- mit einem Anfang des Speichermoduls (17) derart, um den Eintritt der Sekundärflüssigkeit, die eine Speicherflüssigkeit ist, in den ersten Flüssigkeitskreislauf (6) zu ermöglichen,
- mit einem Ende einer warmen Quelle (16) derart, um den Eintritt der Sekundärflüssigkeit, die eine warme Quelle ist, in den ersten Flüssigkeitskreislauf (6) zu ermöglichen,
- mit einem Rücklauf einer kalten Quelle (23) derart, um den Austritt der Sekundärflüssigkeit, die eine kalte Quelle ist, aus dem ersten Flüssigkeitskreislauf (6) zu ermöglichen.

6. Verwertungseinheit der Energie nach einem der Ansprüche 3 bis 5, wobei der erste Flüssigkeitskreislauf (6) konfiguriert ist, um flüssigkeitstechnisch verbunden zu werden:
- mit einem Rücklauf zum Speichermodul für Wärmeenergie (18) derart, um den Austritt der Sekundärflüssigkeit, die die Speicherflüssigkeit ist, aus dem ersten Flüssigkeitskreislauf (6) zu ermöglichen, und die Speicherung der Wärmeenergie in dem Speichermodul für Wärmeenergie zu ermöglichen
- mit einer zweiten Leitung (13) des zweiten Flüssigkeitskreislaufs (8) derart, um den ersten Flüssigkeitskreislauf (6) und den zweiten Flüssigkeitskreislauf (8) in Verbindung zu bringen,
- mit einem Rücklauf der warmen Quelle (21), derart, um den Austritt der Sekundärflüssigkeit, die die warme Quelle ist, aus dem ersten Flüssigkeitskreislauf (6) zu ermöglichen.

7. Verwertungseinheit nach einem der Ansprüche 3 bis 6, wobei der zweite Flüssigkeitskreislauf (8) konfiguriert ist, um flüssigkeitstechnisch verbunden zu werden:
- mit einem Ende einer warmen Quelle (19) derart, um den Eintritt der Sekundärflüssigkeit, die die warme Quelle ist, in den zweiten Flüssigkeitskreislauf (8) zu ermöglichen
- mit einem Rücklauf zum Speichermodul für Wärmeenergie (20) derart, um den Austritt der Sekundärflüssigkeit, die die Speicherflüssigkeit ist, aus dem zweiten Flüssigkeitskreislauf (8) zu ermöglichen, und die Speicherung von Wärmeenergie in dem Speichermodul für Wärmeenergie zu ermöglichen,
- mit einem Anfang einer kalten Quelle (24) derart, um den Eintritt der Sekundärflüssigkeit, die die kalte Quelle ist, in den zweiten Flüssigkeitskreislauf (8) zu ermöglichen.

8. Verwertungseinheit der Energie nach einem der Ansprüche 3 bis 7, wobei der zweite Flüssigkeitskreislauf (8) konfiguriert ist, um flüssigkeitstechnisch verbunden zu werden mit:
- einer zweiten Leitung (11) des ersten Flüssigkeitskreislaufs (6) derart, um den ersten Flüssigkeitskreislauf (6) und den zweiten Flüssigkeitskreislauf (8) in Flüssigkeitsverbindung zu bringen
- mit einem Rücklauf der warmen Quelle (21) derart, um den Austritt der Sekundärflüssigkeit, die die warme Quelle ist, aus dem zweiten Flüssigkeitskreislauf (8) zu ermöglichen
- mit einem Rücklauf einer kalten Quelle (25) derart, um den Austritt der Sekundärflüssigkeit, die die kalte Quelle ist, aus dem zweiten Flüssigkeitskreislauf (8) zu ermöglichen.

9. Verwertungseinheit nach einem der Ansprüche 3 bis 8, wobei die warme Quelle aus einem Kessel stammender Dampf ist.

10. Verwertungseinheit nach einem der Ansprüche 3 bis 9, wobei die kalte Quelle aus einem kalten Netz stammendes Wasser ist.

11. Verwertungseinheit nach einem der Ansprüche 3 bis 10, ein Steuerungsmodul für die Zirkulation der Hauptflüssigkeit und der Sekundärflüssigkeit umfassend, wobei die Sekundärflüssigkeit die warme Quelle, die kalte Quelle und/oder die Speicherflüssigkeit ist, eine Vielzahl von Ventilen umfassend.

12. Sterilisationsvorrichtung, umfassend einen Sterilisator und eine Verwertungseinheit nach einem der Ansprüche 3 bis 11, wobei die Hauptflüssigkeit als Sterilisationsflüssigkeit in der Sterilisationsvorrichtung verwendet wird.

13. Verwendung einer Verwertungseinheit nach einem der Ansprüche 3 bis 11 in dem Sterilisator.

14. Verfahren zur Verwertung von Wärmeenergie durch eine Verwertungseinheit nach einem der Ansprüche 3 bis 11, wobei bei einem Schritt des Erwärmens der Hauptflüssigkeit, damit die Temperatur T_{STW, to} der Hauptflüssigkeit (5) am Ausgang (4) der Hauptzirkulationszone (2) eine Solltemperatur erreicht:
- wenn die Temperatur der Speicherflüssigkeit am Ausgang des Speichermoduls TR, 1 höher als die Temperatur TSTW, from der Hauptflüssigkeit (5) am Eingang (3) der Hauptzirkulationszone (2) ist, der erste Flüssigkeitskreislauf (6) und der zweite Flüssigkeitskreislauf (8) flüssigkeitstechnisch verbunden sind, die Speicherflüssigkeit nach und nach in dem ersten Flüssigkeitskreislauf (6), danach im zweiten Flüssigkeitskreislauf (8) derart zirkuliert, um für einen Wärmetausch der Speicherflüssigkeit zur Hauptflüssigkeit (5) zu sorgen, oder
- wenn die Temperatur der Speicherflüssigkeit am Ausgang des Speichermoduls TR, 1 höher als die Temperatur TSTW, from der Hauptflüssigkeit (5) am Eingang (3) der Hauptzirkulationszone (2) ist, und die Temperatur TSTW, to der Hauptflüssigkeit (5) am Ausgang (4) der Hauptzirkulationszone (2) niedriger als eine Solltemperatur ist, der erste Hauptkreislauf (6) und der zweite Hauptkreislauf (8) flüssigkeitstechnisch unabhängig sind, der erste Flüssigkeitskreislauf (6) für das Vorheizen der Hauptflüssigkeit (5) durch die aus dem Speichermodul ausgespeicherte, und in dem ersten Flüssigkeitskreislauf (6) und dem zweiten Flüssigkeitskreislauf (8) zirkulierende Speicherflüssigkeit sorgt und für das Erwärmen der Hauptflüssigkeit (5) durch eine warme Quelle, die in dem zweiten Flüssigkeitskreislauf (8) zirkuliert sorgt, oder
- wenn die Temperatur der Speicherflüssigkeit am Ausgang des Speichermoduls TR, 1 niedriger als die Temperatur TSTW, from der Hauptflüssigkeit (5) am Eingang (3) der Hauptzirkulationszone (2) ist, der erste Flüssigkeitskreislauf (6) und der zweite Flüssigkeitskreislauf (8) flüssigkeitstechnisch unabhängig sind, der erste Flüssigkeitskreislauf (6) für das Vorwärmen der Hauptflüssigkeit (5) durch eine warme Quelle sorgt, und der zweite Flüssigkeitskreislauf (8) für das Erwärmen der Hauptflüssigkeit (5) durch eine warme Quelle sorgt.

15. Verfahren zur Verwertung von Wärmeenergie durch eine Verwertungseinheit nach einem der Ansprüche 3 bis 11, wobei bei einem Kühlungsschritt der Hauptflüssigkeit, damit die Temperatur T_{STW, to} der Hauptflüssigkeit am Ausgang einer Hauptzirkulationszone eine Solltemperatur erreicht:
- wenn die Temperatur der Speicherflüssigkeit am Ausgang des Speichermoduls TR, 1 niedriger als die Temperatur TSTW, from der Hauptflüssigkeit (5) am Eingang (3) der Hauptzirkulationszone (2) ist, der erste Flüssigkeitskreislauf (6) und der zweite Flüssigkeitskreislauf (8) flüssigkeitstechnisch verbunden sind, die Speicherflüssigkeit nach und nach derart in dem ersten Flüssigkeitskreislauf (6), danach im zweiten Flüssigkeitskreislauf (8) zirkuliert, um die Hauptflüssigkeit (5) zu kühlen und die Wärmeenergie in dem Speichermodul zu speichern,
- wenn die Temperatur der Speicherflüssigkeit am Ausgang des Speichermoduls TR, 1 niedriger als die Temperatur TSTW, from der Hauptflüssigkeit (5) am Eingang (3) der Hauptzirkulationszone (2), der erste Hauptkreislauf (6) und der zweite Hauptkreislauf (8) flüssigkeitstechnisch unabhängig sind, der erste Flüssigkeitskreislauf (6) für das Vorkühlen der Hauptflüssigkeit (5) durch die aus dem Speichermodul ausgespeicherte Speicherflüssigkeit sorgt, und der zweite Flüssigkeitskreislauf (8) für das Kühlen der Hauptflüssigkeit (5) durch eine kalte Quelle sorgt,
- wenn die Temperatur der Speicherflüssigkeit am Ausgang des Speichermoduls TR, 1 höher als die Temperatur TSTW, from der Hauptflüssigkeit (5) am Eingang (3) der Hauptzirkulationszone (2) ist, der erste Flüssigkeitskreislauf (6) und der zweite Flüssigkeitskreislauf (8) flüssigkeitstechnisch verbunden sind, wobei die kalte Quelle, die nach und nach in dem zweiten Flüssigkeitskreislauf (8), danach in dem ersten Flüssigkeitskreislauf (6) zirkuliert.

## Claims

1. Heat exchanger (1) comprising:
- a primary circulation area (2) capable of receiving a primary fluid (5), and
- circulation means capable of receiving a secondary fluid and configured to ensure heat is exchanged with the primary circulation area (2), where
- the primary circulation area (2) comprises a first part (7) and a second part (9), and
- the circulation means comprise
• a first fluid circuit (6) arranged such that it is in contact with the first part (7) of the heat exchanger (1) and intended to receive the secondary fluid so as to ensure heat is exchanged between the secondary fluid and the primary fluid (5) circulating in the first part (7),
• a second fluid circuit (8) arranged such that it is in contact with the second part (9) of the heat exchanger (1) and intended to receive the secondary fluid so as to ensure heat is exchanged between the secondary fluid and the primary fluid (5) circulating in the second part (9), **characterised in that**
• the first fluid circuit (6) and the second fluid circuit (8) being configured such that they are alternately in fluid isolation or in fluid communication with one another.

2. Heat exchanger (1) according to the preceding claim, wherein the heat exchanger is a plate heat exchanger.

3. Recovery unit comprising a heat exchanger (1) according to any one of the preceding claims and a thermal energy storage module in fluid communication with the first fluid circuit (6) and with the second fluid circuit (8) such that it is able to store and draw off the secondary fluid.

4. Recovery unit according to the preceding claim, wherein the first fluid circuit (6) and the second fluid circuit (8) are capable of being connected to a heat source and to a cold source, so as to ensure the primary fluid (5) is alternately heated by the thermal energy stored in the storage module or by a heat source or by a combination of the thermal energy stored in the storage module and by the heat source, and so as to ensure the primary fluid (5) is alternately cooled by the thermal energy stored in the storage module or by a cold source or by a combination of the thermal energy stored in the storage module and by the cold source

5. Recovery unit according to any one of claims 3 or 4, wherein the first fluid circuit (6) is configured such that it is in fluid communication with:
- an outlet of the storage module (17) so as to allow the secondary fluid, which is a storage fluid, to enter the first fluid circuit (6),
- an inlet of the heat source (16) so as to allow the secondary fluid, which is a heat source, to enter the first fluid circuit (6),
- a return line of the cold source (23) so as to allow the secondary fluid, which is a cold source, to exit the first fluid circuit (6).

6. Energy recovery unit according to any one of claims 3 to 5, wherein the first fluid circuit (6) is configured such that it is in fluid communication with:
- a return line to the thermal energy storage module (18) so as to allow the secondary fluid, which is the storage fluid, to exit the first fluid circuit (6) and allow thermal energy to be stored in the thermal energy storage module,
- a second line (13) of the second fluid circuit (8) so as to bring the first fluid circuit (6) into fluid communication with the second fluid circuit (8),
- a return line of the heat source (21) so as to allow the secondary fluid, which is the heat source, to exit the first fluid circuit (6).

7. Recovery unit according to any one of claims 3 to 6, wherein the second fluid circuit (8) is configured such that it is in fluid communication with:
- an inlet of a heat source (19) so as to allow the secondary fluid, which is the heat source, to enter the second fluid circuit (8),
- a return line to the thermal energy storage module (20) so as to allow the secondary fluid, which is the storage fluid, to exit the second fluid circuit (8) and allow thermal energy to be stored in the thermal energy storage module,
- an outlet of a cold source (24) so as to allow the secondary fluid, which is the cold source, to enter the second fluid circuit (8).

8. Energy recovery unit according to any one of claims 3 to 7, wherein the second fluid circuit (8) is configured such that it is in fluid communication with:
- a second line (11) of the first fluid circuit (6) so as to bring the first fluid circuit (6) into fluid communication with the second fluid circuit (8),
- a return line of the heat source (21) so as to allow the secondary fluid, which is the heat source, to exit the second fluid circuit (8),
- a return line of the cold source (25) so as to allow the secondary fluid, which is the cold source, to exit the second fluid circuit (8).

9. Recovery unit according to any one of claims 3 to 8, wherein the heat source is steam from a boiler.

10. Recovery unit according to any one of claims 3 to 9, wherein the cold source is water from a cold network.

11. Recovery unit according to any one of claims 3 to 10, comprising a module for controlling the circulation of the primary fluid and of the secondary fluid, the secondary fluid being the heat source, the cold source and/or the storage fluid, comprising a plurality of valves.

12. Sterilisation device comprising a steriliser and a recovery unit according to any one of claims 3 to 11, the primary fluid being used as a sterilisation fluid in the sterilisation device.

13. Use of a recovery unit according to any one of claims 3 to 11 in a steriliser.

14. Method for recovering thermal energy with a recovery unit according to any one of claims 3 to 11, wherein, in a step of heating the primary fluid (5) so that the temperature T_{STW, to,} of the primary fluid (5) at the outlet (4) of the primary circulation area (2) reaches a temperature setpoint:
- when the temperature of the storage fluid at the outlet of the storage module TR,1 is higher than the temperature TSTW, from of the primary fluid (5) at the inlet (3) of the primary circulation area (2), the first fluid circuit (6) and the second fluid circuit (8) are in fluid communication, and the storage fluid circulates successively in the first fluid circuit (6) and then in the second fluid circuit (8) so that heat is exchanged from the storage fluid to the primary fluid (5), or
- when the temperature of the storage fluid at the outlet of the storage module TR,1 is higher than the temperature TSTW, from of the primary fluid (5) at the inlet (3) of the primary circulation area (2) and when the temperature TSTW, to of the primary fluid (5) at the outlet (4) of the primary circulation area (2) is lower than a temperature setpoint, the first fluid circuit (6) and the second fluid circuit (8) are in fluid isolation, and the first fluid circuit (6) preheats the primary fluid (5) via the storage fluid drawn from the storage module and circulating in the first fluid circuit (6) and the second fluid circuit (8) heats the primary fluid (5) via a heat source circulating in the second fluid circuit (8), or
- when the temperature of the storage fluid at the outlet of the storage module TR,1 is lower than the temperature TSTW, from of the primary fluid (5) at the inlet (3) of the primary circulation area (2), the first fluid circuit (6) and the second fluid circuit (8) are in fluid isolation, and the first fluid circuit (6) preheats the primary fluid (5) via a heat source and the second fluid circuit (8) heats the primary fluid (5) via a heat source.

15. Method for recovering thermal energy with a recovery unit according to any one of claims 3 to 11, wherein, in a step of cooling the primary fluid so that the temperature T_{STW, to}, of the primary fluid at the outlet of the primary circulation area reaches a temperature setpoint:
- when the temperature of the storage fluid at the outlet of the storage module TR,1 is lower than the temperature TSTW, from of the primary fluid (5) at the inlet (3) of the primary circulation area (2), the first fluid circuit (6) and the second fluid circuit (8) are in fluid communication, and the storage fluid circulates successively in the first fluid circuit (6) and then in the second fluid circuit (8) so as to cool the primary fluid (5) and store thermal energy in the storage module,
- when the temperature of the storage fluid at the outlet of the storage module TR,1 is lower than the temperature TSTW, from of the primary fluid (5) at the inlet (3) of the primary circulation area (2), the first fluid circuit (6) and the second fluid circuit (8) are in fluid isolation, and the first fluid circuit (6) precools the primary fluid (5) via the storage fluid drawn from the storage module and the second fluid circuit (8) cools the primary fluid (5) via a cold source,
- when the temperature of the storage fluid at the outlet of the storage module TR,1 is higher than the temperature TSTW, from of the primary fluid (5) at the inlet (3) of the primary circulation area (2), the first fluid circuit (6) and the second fluid circuit (8) are in fluid communication, the cold source circulating successively in the second fluid circuit (8) and then in the first fluid circuit (6).
